# FASCICULE DE BREVET EUROPEEN

(11) **EP 2 825 481 B1**
(45) Date de publication et mention de la délivrance du brevet: **20.07.2016**
(21) Numéro de dépôt: 13706641.1
(22) Date de dépôt: 06.02.2013
(51) Int. Cl.: B65D 83/00, B05B 11/00

(54) **RÉCIPIENT, NOTAMMENT POT À GRANDE OUVERTURE, DESTINÉ À CONTENIR UN PRODUIT LIQUIDE OU PÂTEUX, ASSOCIÉ À UN SYSTÈME DE PRÉLÈVEMENT ET DE DISTRIBUTION SANS REPRISE D'AIR**
BEHÄLTER, INSBESONDERE GEFÄSS MIT GROSSER ÖFFNUNG, FÜR FLÜSSIGES ODER PASTÖSES MATERIAL UND KOMBINIERT MIT EINEM SYSTEM ZUR ENTNAHME UND AUSGABE OHNE LUFTEINLASS
CONTAINER, IN PARTICULAR A WIDE-MOUTHED JAR, FOR CONTAINING A LIQUID OR PASTY MATERIAL AND COMBINED WITH A SYSTEM FOR COLLECTING AND DISPENSING WITHOUT TAKING IN AIR

(30) Priorité: 15.03.2012 FR 1252358
(43) Date de publication de la demande: 21.01.2015
(73) Titulaire: Promens SA, 01100 Bellignat (FR)
(72) Inventeur: HENNEMANN, Pascal, F-39360 Vaux Les Saint Claude (FR); REYES SERRATO, Jesus, E-08700 Igualada (ES); TOBIAS FRANCO, Jaume, E-08780 Palleja (ES)
(74) Mandataire: Novagraaf Technologies
(86) Numéro de dépôt international: PCT/FR2013/050249
(87) Numéro de publication internationale: WO 2013/153297

(56) Documents cités:
- WO-A2-2006/107403
- FR-A- 811 137
- GB-A- 2 184 491

## Description

### Domaine technique

La présente invention concerne un récipient destiné à contenir un produit liquide ou pâteux, associé à un système de prélèvement et de distribution sans reprise d'air, dit « Airless », lequel récipient est rigide et comporte une poche souple renfermant le produit à distribuer, et qui est associée au système de prélèvement.

### Etat de la technique

Une première technique connue pour la réalisation de tels récipients consiste à obtenir, par moulage, un flacon rigide et une poche souple, en une seule opération ou en plusieurs opérations.

Mais ces flacons, communément appelés de type « flacon a poche », sont d'une hauteur supérieure à leur diamètre, et le collapsage de la poche s'effectue de façon latérale, car ce sont les côtés du flacon qui présentent la plus grande surface et qui collapsent.

Cette technique n'est donc pas adaptée aux pots, pour cosmétique par exemple, qui sont plus larges que hauts et qui ont une ouverture de grand diamètre, proche ou identique de celui du pot proprement dit.

C'est ainsi qu'il est démontré que la technologie des « flacons à poche » n'est pas transposable à un pot que l'on voudrait « Airless » car les flacons sont par principe soufflés, avec un col plus petit en diamètre que le corps du flacon, ce qui n'est pas le cas des pots où le diamètre d'ouverture est large, et on ne sait pas réaliser des « Airless » à poche pour des pots de 15 ml et de 30 ml et pour des pots de 200 ml, ratio de soufflage en dehors des normes.

Les solutions proposées et décrites dans les documents EP0546898 et GB2184491 concernent des poches renfermant le produit, dont le col de sortie est d'un diamètre inférieur au diamètre du corps de la poche, qui est forcément obtenue par soufflage. Ces solutions ne concernent donc pas des poches de grands diamètres et à grande ouverture.

Le document WO 2006/107403 montre un récipient pour un produit contenu dans une poche, la poche étant mise sous pression par la compression du récipient. Le récipient est fermé dans le haut par un bloc rigide supérieur qui comporte une jupe rigide s'étendant à l'intérieur de la poche. Lors de la distribution du produit, la poche est apte à se retourner à l'intérieur de la jupe.

Une seconde technique bien connue consiste à réaliser des flacons « Airless » à piston. Mais ceux-ci ne sont pas compacts, de par l'épaisseur nécessaire au fonctionnement du piston et nécessitent de développer une nouvelle gamme de pot. On ne peut pas réaliser des « Airless » à piston pour des pots de 200 ml de grand diamètre, les tolérances de moulage rendent difficiles les ajustements et les étanchéités sur de grands diamètres.

Le problème reste donc entier pour réaliser des récipients, notamment des pots de grand diamètre et à grande ouverture, devant être associé à un flacon « Airless » à piston.

### Description de l'invention

Selon une première phase de la démarche inventive, celle-ci a consisté à rechercher un compromis entre la technique « Airfree » et la technique « Piston », c'est-à-dire un récipient comportant à la fois une poche souple et un piston associé, pour l'obtention d'un système « Airless », adapté à un récipient de grand diamètre, selon le but recherché.

A cet effet, l'invention concerne un récipient selon la revendication 1. Les avantages d'un tel récipient sont les suivants :
- réservoir « Airless » compact permettant d'être incorporé dans des réservoirs existants,
- possibilité de fonctionnement avec un organe de prélèvement à faible dépression (10 mbar à 50 mbar) et avec une faible énergie à apporter par l'utilisateur,
- bon taux de restitution du produit (>95%) et bonne compatibilité avec les crèmes très visqueuses des pots. Le fond se déplace pour pousser le produit vers l'organe de prélèvement, ce qui permet un fonctionnement avec des produits très visqueux.
- diamètre d'ouverture large identique à celui du pot, ce qui facilite le remplissage.

La présente invention concerne également les caractéristiques qui ressortiront au cours de la description qui va suivre, et qui devront être considérées isolément ou selon toutes leurs combinaisons techniques possibles.

Cette description donnée à titre d'exemple non limitatif, fera mieux comprendre comment l'invention peut être réalisée en référence aux dessins annexés sur lesquels :

### Brève description des figures

- La figure 1 représente une vue en perspective et en coupe d'un récipient « Airless » et d'un système de prélèvement et de distribution, selon l'invention, poche pleine.
- La figure 2 représente une vue en perspective et en coupe d'un récipient « Airless », selon l'invention, poche vide.
- La figure 3 représente une vue en perspective éclatée du récipient selon la figure 1.
- La figure 4 représente une vue en coupe axiale d'une poche, selon l'invention.
- Les figures 5 et 6 représentent, à échelle réduite, schématiquement, et comparativement aux figures 1 et 2, une poche selon la figure 4, respectivement pleine et vidée de son produit.

### Description détaillée

Le récipient 1 globalement désigné sur les figures est destiné à contenir un produit liquide ou pâteux 2. Il est associé à un système de prélèvement et de distribution 3 sans reprise d'air, lequel récipient 1 est rigide et comporte une poche souple 4 renfermant le produit à distribuer 2, et qui est associée au système de prélèvement 3.

Le système de prélèvement et de distribution 3 est constitué par une chambre de dosage 5, en communication d'une part avec un réservoir 6 formé par la poche 4, par l'intermédiaire d'un clapet anti-retour 7, et d'autre part avec un canal externe 8, réalisé en matériau élastiquement déformable, ou tout autre moyen de distribution du produit 2.

Selon l'invention, la poche 4 est obtenue par injection d'une matière plastique indépendamment du récipient rigide 1 et constitue un réservoir 6 globalement cylindrique, présentant à sa partie supérieure une ouverture large d'un diamètre égal à celui de son diamètre interne, ladite poche se décomposant en quatre zones formées par :
- une paroi latérale supérieure rigide 9 dont le bord d'extrémité périphérique supérieur libre 10 est destiné à coopérer, de manière étanche, avec une collerette correspondante 14 d'un couvercle 15 du système de distribution associé 3, et dont un bord d'extrémité périphérique inférieur de ladite zone 9 constitue un cordon rigide 16 assurant la liaison avec
- une paroi latérale inférieure 17 souple et déformable, de diamètre intérieur identique à celui de la paroi latérale supérieure rigide et dont la concentricité est assurée par le cordon rigide 16, pour s'étendre axialement à partir de celui-ci vers
- un congé ou un chanfrein 19 constituant une zone de raccordement et d'articulation entre la paroi latérale inférieure 17 souple et déformable et
- un fond rigide 18 de diamètre « d » inférieur au diamètre « D » du réservoir 6 ainsi constitué, ledit fond lorsqu'il est soumis à une commande en dépression « F » par le système de prélèvement 3, est appelé vers le haut, à la manière d'un piston, entrainant la zone de raccordement et d'articulation 19 ainsi que la paroi souple 17 en retournement sur elle-même.

Les essais ont démontré que de bons résultats étaient obtenus lorsque d'une part, la paroi latérale supérieure rigide 9 du réservoir cylindrique 6 couvre sensiblement la moitié « h1 » de la hauteur « H » de celui-ci, et que son épaisseur, ainsi que celle du fond 18, sont de 0,8 à 2 mm environ, et lorsque d'autre part, la paroi latérale inférieure souple 17 du réservoir cylindrique 6 couvre sensiblement la moitié « h2 » de la hauteur « H » de celui-ci et se prolonge par le congé ou chanfrein 19 et par un plan horizontal 20 concentrique au fond rigide 18, et que son épaisseur est de 0,05 à 0,35 mm environ.

Une poche 4 ainsi constituée peut, en étant adéquatement dimensionnée bien entendu, s'adapter à tout récipient, pot ou tube, d'une contenance de 10 ml à 2 000 ml pour les rendre « Airless » en association avec un système de prélèvement et de distribution 3 « Airless » qui ferme le dessus du récipient, de type pot ou tube.

Le fonctionnement d'un tel ensemble est le suivant : sous l'action du système de prélèvement et de distribution 3 « Airless » (sans reprise d'air), une dose de produit 2 est évacuée à l'extérieur du contenant 1, provoquant une dépression à l'intérieur du réservoir 6 car la dose à évacuer à l'extérieur du système 3 n'est pas remplacée par de l'air. Le réservoir 6 se trouve en dépression et compense la dépression par une déformation souple de sa géométrie.

Lors de cette action en dépression, pouvant être faible (de 10 mbar à 50 mbar), le fond rigide 18 est aspiré vers le haut, à la manière d'un piston, entrainant conséquemment la paroi latérale souple 17 en déformation vers le haut, par retournement et déroulement sur elle-même, à l'intérieur du réservoir 6. Le déplacement vertical du fond rigide 18, associé à la déformation de la paroi latérale souple 17, provoque une diminution du volume du réservoir 6, permettant ainsi l'évacuation du produit 2 sans reprise d'air.

Par ailleurs, la zone d'articulation périphérique souple 19 formant un congé d'angle, reliée au fond rigide 18 d'une part et à la paroi latérale inférieure souple 17 d'autre part, permet le retournement sur elle-même de la paroi latérale inférieure souple 17, lors du mouvement vers le haut du piston, comme précité. Cette zone d'articulation 19 permet d'initier et de faciliter le retournement de la paroi latérale souple 17 sur elle-même puis d'entrainer ce retournement au cours du déplacement du fond rigide 18 formant piston vers le haut, jusqu'au moment ou le pli formé par ce retournement atteint la paroi latérale supérieure rigide 9, bloquant ainsi le déplacement de ce retournement et du fond rigide 18.

En fin de vidange, la paroi latérale inférieure souple 17 est complètement retournée sur elle-même et elle est remontée vers le haut de façon à couvrir la même hauteur h1 que la paroi latérale rigide 9. Le fond rigide ou piston 18 se situe alors tout en haut du réservoir.

Le congé peut être droit ou arrondi.

La poche 4 mi-rigide, mi-souple est obtenue, de manière monobloc, au cours d'une même opération de moulage, par injection d'une matière plastique.

Pratiquement, pour pouvoir injecter des épaisseurs fines de 0,2 mm, on utilise des matières de très haute fluidité et des machines d'injection avec pression d'injection élevée, vitesse d'injection élevée et une force de fermeture du moule pouvant varier au cours du cycle d'injection.

A titre d'exemple, les matières utilisées pour la réalisation de la poche peuvent être du type PEBD « Polyéthylène basse densité) ou EVA (Ethylene Vinyl Acetate) ou TPE (Thermo Plastique Elastomère) ou PU (Polyuréthane), ayant des modules de rigidité très faible (<300 MPa) associée à une très haute fluidité (Fluidité MFI >50 gr/10 mn de matière passant à travers une filière calibrée sous 2,16 kg de charge et 190°C de température).

L'injection se fera sous haute vitesse et haute pression, avec moule fermé avec force de fermeture très élevée ou variable.

## Revendications

1. Récipient (1) destiné à contenir un produit liquide ou pâteux (2), associé à un système de prélèvement et de distribution (3) sans reprise d'air, lequel récipient (1) est rigide et comporte une poche (4) renfermant le produit à distribuer (2), et qui est associée au système de prélèvement (3), **caractérisé en ce que** la poche (4) est mi-rigide, mi-souple et monobloc, obtenue au cours d'une même opération de moulage par injection d'une matière plastique indépendamment du récipient rigide (1) et constitue un réservoir (6) globalement cylindrique, présentant à sa partie supérieure une ouverture large d'un diamètre égal à celui de son diamètre interne, ladite poche se décomposant en quatre zones formées par :
- une paroi latérale supérieure rigide (9) dont le bord d'extrémité périphérique supérieur libre (10) coopère, de manière étanche, avec le col (11) du récipient (1) ou le rebord (12) d'une cuve optionnelle rigide (13), et une collerette correspondante (14) d'un couvercle (15) du système de distribution associé (3), et dont un bord d'extrémité périphérique inférieur de ladite zone (9) constitue un cordon rigide (16) assurant la liaison avec
- une paroi latérale inférieure (17) souple et déformable, de diamètre intérieur identique à celui de la paroi latérale supérieure rigide et dont la concentricité est assurée par le cordon rigide (16), pour s'étendre axialement à partir de celui-ci vers
- un congé ou un chanfrein constituant une zone de raccordement et d'articulation (19) entre la paroi latérale inférieure souple et
- un fond rigide (18) de diamètre (d) inférieur au diamètre (D) du réservoir (6) ainsi constitué, ledit fond (18) lorsqu'il est soumis à une commande en dépression (F) par le système de prélèvement (3) étant appelé vers le haut, à la manière d'un piston, entraînant la zone de raccordement et d'articulation (19) ainsi que la paroi souple (17) en retournement sur elle-même.

2. Récipient selon la revendication 1, **caractérisé en ce que** la paroi latérale supérieure rigide (9) du réservoir cylindrique (6) couvre sensiblement la moitié (h1) de la hauteur (H) de celui-ci.

3. Récipient selon la revendication 1, **caractérisé en ce que** la paroi latérale inférieure souple (17) du réservoir cylindrique (6) couvre sensiblement la moitié (h2) de la hauteur (H) de celui-ci et se prolonge par le congé ou chanfrein (19) et par un plan horizontal (20) concentrique au fond rigide (18).

4. Récipient selon les revendications 1 à 3, **caractérisé en ce que** les matières utilisées pour mouler cette poche souple (4) par injection sont des matières de très haute fluidité et de très faible module de rigidité de type PEBD, EVA ou TPE.

## Patentansprüche

1. Behälter (1), der bestimmt ist, ein flüssiges oder pastöses Produkt (2) zu beinhalten, kombiniert mit einem Entnahme- und Ausgabesystem (3) ohne Lufteinlass, wobei der Behälter (1) starr ist und einen Beutel (4) aufweist, der das auszugebende Produkt (2) einschließt, und der mit dem Entnahmesystem (3) kombiniert ist, **dadurch gekennzeichnet, dass** der Beutel (4) halbstarr, halbelastisch und einstückig ist, bei einem selben Formungsvorgang durch Einspritzen eines Kunststoffmaterials unabhängig vom starren Behälter (1) erhalten wird und ein allgemein zylindrisches Reservoir (6) darstellt, das in seinem oberen Teil eine breite Öffnung mit einem Durchmesser aufweist, der dem seines Innendurchmessers entspricht, wobei sich der Beutel in vier Zonen unterteilt, die gebildet sind:
- von einer oberen starren Seitenwand (9), deren freier oberer Endumfangsrand (10) dicht mit dem Hals (11) des Behälters (1) oder der Kante (12) einer optionalen starren Wanne (13) zusammenwirkt, und einem entsprechenden Kragen (14) eines Deckels (15) des zugeordneten Abgabesystems (3) und deren unterer Endumfangsrand der Zone (9) eine starre Wulst (16) darstellt, welche die Verbindung sichert mit
- einer unteren elastischen und verformbaren Seitenwand (17) mit einem Innendurchmesser, der dem der oberen starren Seitenwand entspricht und deren Konzentrizität von der starren Wulst (16) gesichert ist, um sich axial ab dieser zu erstrecken in Richtung
- einer Hohlkehle oder einer Schräge, die eine Verbindungs- und Anlenkzone (19) zwischen der unteren elastischen Seitenwand bildet und
- einem starren Boden (18) mit einem Durchmesser (d), der kleiner als der Durchmesser (D) des derart gebildeten Reservoirs (6) ist, wobei der Boden (18), wenn er von dem Entnahmesystem (3) einem Unterdruckbefehl (F) ausgesetzt wird und wie ein Kolben nach oben gerufen wird, wodurch die Verbindungs- und Anlenkzone (19) sowie die elastische Wand (17) um sich selbst gewendet werden.

2. Behälter nach Anspruch 1, **dadurch gekennzeichnet, dass** die obere starre Seitenwand (9) des zylindrischen Reservoirs (6) etwa die Hälfte (h1) der Höhe (H) derselben bedeckt.

3. Behälter nach Anspruch 1, **dadurch gekennzeichnet, dass** die untere elastische Seitenwand (17) des zylindrischen Reservoirs (6) etwa die Hälfte (h2) der Höhe (H) desselben bedeckt und sich durch die Hohlkehle oder Schräge (19) und durch eine zum starren Boden (18) horizontale konzentrische Ebene (20) verlängert.

4. Behälter nach den Ansprüchen 1 bis 3, **dadurch gekennzeichnet, dass** die zum Formen dieses elastischen Beutels (4) durch Einspritzen verwendeten Materialien Materialen mit sehr hoher Fluidität und sehr geringem Rigiditätsmodul vom Typ PEBD, EVA oder TPE sind.

## Claims

1. A container (1) intended to hold a liquid or pasty material (2), associated with a collecting and dispensing system (3) without intake of air, said container (1) being rigid and including a bag (4) containing the material to be dispensed (2), and which is associated with the collecting system (3), **characterized in that** the bag (4) is half-rigid, half-flexible and in one piece, obtained during one and the same molding operation by plastic injection independently of the rigid container (1) and constitutes a generally cylindrical reservoir (6) having at its upper top a large opening with a diameter equal to its inner diameter, said bag consisting of four areas constituted by:
- a rigid upper sidewall (9), the upper end peripheral free edge (10) whereof cooperates in an airtight manner with the neck (11) of the container (1) or the edge (12) of an optional rigid bowl (13), and a corresponding flange (14) of a cover (15) of the associated dispensing system (3), and of which one lower end peripheral edge of said area (9) constitutes a rigid band (16) providing a connection with
- a flexible and deformable lower sidewall (17), with an inner diameter identical to that of the rigid upper sidewall and the concentricity whereof is ensured by the rigid band (16), to extend axially from it toward
- a fillet or a chamfer constituting a connection and articulation area (19) between the flexible and deformable lower sidewall and
- a rigid bottom (18) with a diameter (d) less than the diameter (D) of the reservoir (6) thus constituted, said bottom (18), when subjected to a vacuum driving (F) by the collecting system (3), being drawn upward in the manner of a piston, driving the connection and articulation area (19) as well as the flexible wall (17) in folding back over itself.

2. The container according to Claim 1, **characterized in that** the rigid upper sidewall (9) of the cylindrical reservoir (6) covers substantially half (h1) of the height (H) thereof.

3. The container according to Claim 1, **characterized in that** the flexible lower sidewall (17) of the cylindrical reservoir (6) covers substantially half (h2) of the height (H) thereof and extends into the fillet or chamfer (19) and into a horizontal plane (20) concentric with the rigid bottom (18).

4. The container according to Claims 1 to 3, **characterized in that** the materials used to mold said flexible bag (4) by injection are materials with very high fluidity and very low elastic modulus of the LDPE, EVA or TPE types.
